# EUROPÄISCHE PATENTANMELDUNG

(11) **EP 0 901 838 A1**
(43) Veröffentlichungstag der Anmeldung: **17.03.1999**
(21) Anmeldenummer: 98116926.1
(22) Anmeldetag: 08.09.1998
(51) Int. Cl.: B05B 15/12

(54) **Abstreifer für die Niederschlagsfläche einer Sprühbeschichtungsanlage**

(30) Priorität: 11.09.1997 AT 1532/97
(71) Anmelder: Berkmann Anlagenbau Gesellschaft m.b.H., 6912 Hörbranz (AT)
(72) Erfinder: Berkmann, Rainer, 6850 Dornbirn (AT); Eberscheg, Peter, Ing., 6714 Nüziders (AT)
(74) Vertreter: Hefel, Herbert, Dipl.-Ing.

(57) **Zusammenfassung**

Die Vorrichtung dient für Anlagen zur Spritz- und Sprühbeschichtung von Gegenständen. Sie weist eine aufrechte Niederschlagsfläche (3) für das an den Gegenständen vorbeitretende Spritz- oder Sprühmedium auf und einen über die Niederschlagsfläche (3) verfahrbaren Abstreifer zum Abstreifen des Niederschlages von der Niederschlagsfläche (3). Unterhalb der Niederschlagsfläche (3) ist eine Auffangwanne (6) angeordnet. Der Abstreifer (4) besitzt einen sich über die Niederschlagsfläche erstreckenden Holm (14) mit einer Abstreiflippe (20). Dieser Holm (14) ist an seinen Enden mit einer seitlich der Niederschlagsfläche (3) angeordneten Antriebseinrichtung verbunden. Am Holm (14) ist ein um eine zur Längsachse des Holmes (14) parallele Schwenkachse (16) verschwenkbarer Halter (17) vorgesehen, an dessen unterem Rand die Abstreiflippe (20) gehalten ist. Dieser Halter (17) bzw. die Abstreiflippe (20) ist mittels einer Feder an die Niederschlagsfläche (3) gedrückt. Des weiteren ist der Halter (17) in seinem zwischen Schwenkachse (16) und Abstreiflippe (20) liegenden Bereich von einer Einstellschraube (21) durchsetzt. Diese Einstellschraube (21) ist mit ihrem einen Ende in eine am Holm (14) festgelegte Gewindebuchse (22) eingedreht. Der Schaft der Einstellschraube (21) durchsetzt eine Schraubenfeder (23, 24) oder eine elastische Buchse.

## Beschreibung

Die Erfindung bezieht sich auf eine Vorrichtung für Anlagen zur Spritz- und Sprühbeschichtung von Gegenständen mit mindestens einer im wesentlichen aufrechten Niederschlagsfläche für das an den Gegenständen vorbeitretende Spritz- oder Sprühmedium und mindestens einem über die Niederschlagsfläche verfahrbaren Abstreifer zum Abstreifen des Niederschlages von der Niederschlagsfläche und einer unterhalb der Niederschlagsfläche angeordneten Auffangwanne, wobei der Abstreifer einen sich quer über die Niederschlagsfläche erstreckenden Holm aufweist mit mindestens einer Abstreiflippe und dieser Holm an seinen beiden Enden mit einer seitlich der Niederschlagsfläche angeordneten Führungs- und/oder Antriebseinrichtung verbunden ist.

Vergleichbare Vorrichtungen dieser Art sind in verschiedenen Ausführungsformen bekanntgeworden: DE 28 23 958 A1; DE 29 30 080 A1; DE 31 47 809 A1; DE 32 02 481 A1; DE 43 38 450 A1; DE 93 20 654 U1; GB 2 227 991 A.

Insbesondere ist hier die Vorrichtung dieser Art nach der EP 065 656 B1 zu nennen. Der hier vorgesehene, sich über die Breite der Niederschlagsfläche erstreckende Abstreifer ist endseitig mit umlaufenden Ketten verbunden, die seitlich der Niederschlagsfläche angeordnet sind. Der Abstreifer wird mittels dieser Kette um die Niederschlagsfläche herumgeführt, wobei der aus Halter und Dichtlippe bestehende Abstreifer ein einheitliches, in sich starres Gebilde darstellt. In periodischen Abständen wird dieser Abstreifer mittels der Trag- und Förderketten entlang der Niederschlagsfläche nach unten geführt, wobei die an der Niederschlagsfläche anliegende Abstreiflippe das an dieser Fläche anhaftende überschüssige Spritz- oder Sprühmittel nach unten schiebt, das dann an der unteren Kante der Niederschlagsfläche in eine darunter angeordnete Auffangwanne fällt, von wo es in bekannter Weise abgenommen wird. Die Kettentriebe, die über Umlenkrollen geführt sind, führen dann den Abstreifer an der Rückseite der Niederschlagsfläche wiederum hoch in die Ausgangsstellung zurück.

Die gegenständliche Erfindung stellt eine unmittelbare Weiterentwicklung dieser vorbekannten Einrichtung dar und sie zielt darauf ab, den Abstreifer so auszubilden, daß mit seiner Hilfe die Niederschlagsfläche optimal gereinigt werden kann.

Die Erfindung ist dadurch gekennzeichnet, daß am Holm mindestens ein um eine zur Längsachse des Holmes parallele Schwenkachse verschwenkbarer Halter vorgesehen ist, an dessen unterem Rand die Abstreiflippe form- und/oder kraftschlüssig gehalten ist.

Um die Erfindung zu veranschaulichen, wird sie anhand der Zeichnung näher erläutert, ohne dadurch die Erfindung auf das gezeigte Ausführungsbeispiel einzuschränken. Es zeigen:
Fig. 1 eine Anlage zur Spritz- und Sprühbeschickung von der Seite;
Fig. 2 den Abstreifer im Querschnitt - Schnittlinie II-II in Fig. 3 und
Fig. 3 den Abstreifer in Ansicht - Blickrichtung Pfeil A in Fig. 2.

In einem Arbeitsraum 1 ist an einer deckenseitig angeordneten, sich im wesentlichen horizontal erstreckenden Führungseinrichtung 2 eine Niederschlagsfläche 3 aufgehängt und entlang dieser Führungseinrichtung verschiebbar. Diese Niederschlagsfläche 3 hat einen im wesentlichen bekannten Aufbau. In ihr können auch elektrisch leitende Drähte integriert sein, um über diese Drähte die Niederschlagsfläche 3 an ein elektrostatisches Potential anzulegen, was an sich bekannt ist. An der Unterkante der Niederschlagsfläche 3 ist eine elastische Abstreifleiste 8 angeordnet, die gegenüber dieser Niederschlagsfläche 3 nach vorne vorsteht. Diese elastische Abstreifleiste 8 kann an der Unterkante der Niederschlagsfläche 3 feststehend angeordnet sein. Es ist aber auch möglich, diese Abstreifleiste 8 verstellbar zu lagern: Der Verstellbereich ist dabei so gewählt, daß die Abstreifleiste 8, wie in Fig. 2 gezeigt, gegenüber der Niederschlagsfläche 3 vorsteht oder gegenüber dieser zur Gänze zurückversetzt ist, so daß ihre Vorderkante bündig mit der Ebene der Niederschlagsfläche 3 bzw. sogar hinter dieser liegt.

Vor dieser Niederschlagsfläche 3 ist ein Abstreifer 4 angeordnet, der in Fig. 1 in seinen beiden Endstellungen dargestellt ist, wobei seine obere Ausgangslage mit voll ausgezogenen Strichen wiedergegeben ist, seine untere Endstellung jedoch mit strichlierten Linien. Dieser Abstreifer 4 wird an der Vorderseite der Niederschlagsfläche auf- und abgefahren (Pfeil 5). Zu diesem Zweck sind beidseitig der Niederschlagsfläche 3 hier nicht gezeigte Gewindespindeln vorgesehen, die in der Ebene dieser Niederschlagsfläche liegen und die parallel zu den seitlichen Randkanten der rechteckig ausgebildeten Niederschlagsfläche verlaufen. Zweckmäßigerweise sind diese beiden Gewindespindeln unabhängig voneinander antreibbar. Die Enden des Abstreifers 4 sind mit Muttern bestückt, die auf diesen Gewindespindeln laufen. Diese Muttern sind über Scharniere mit den Enden des Abstreifers 4 verbunden, wobei die Achsen dieser Scharniere rechtwinkelig stehen zur Ebene der Niederschlagsfläche 3. Anstelle solcher Gewindespindeln können auch andere Führungs- und Antriebsorgane vorgesehen werden. Unterhalb der Unterseite der Niederschlagsfläche 3 ist eine Auffangwanne 6 angeordnet.

An der Führungsvorrichtung 2 festgelegt und sich parallel zur Niederschlagsfläche 3 erstreckend ist eine Sprüheinrichtung 7 vorgesehen. Diese besteht aus einem Rohr mit Auslaßdüsen. Das Rohr ist um seine Längsachse verdrehbar, um die Sprührichtung der Auslaßdüsen gegenüber der Niederschlagsfläche 3 zu verändern. Das zentrale Rohr dieser Sprüheinrichtung ist an eine Wasserversorgung angeschlossen.

Im Deckenbereich des Raumes 1 sind Luftkanäle 9 vorgesehen. Unterhalb des rostartigen Bodens 10 sind Abluftkanäle 11 angeordnet. An einer deckenseitig angeordneten Führungsschiene 12 sind die zu beschichtenden Werkstücke 13 aufgehängt und werden mittels dieser Führungsschiene 12 an die Niederschlagsfläche 3 heran- und von dieser weggeführt.

Der Abstreifer 4 ist in den Fig. 2 und 3 im Detail und in einem gegenüber diesen Figuren vergrößerten Maßstab dargestellt. Dieser Abstreifer 4 besteht aus einem Holm 14, der sich über die Breite der Niederschlagsfläche erstreckt. Die endseitig angeordneten Ausleger 15 sind mit den seitlich der Niederschlagsfläche 3 angeordneten und antreibbaren und oben erläuterten Gewindespindeln verbunden. An diesem Holm 14 sind über eine Schwenkachse 16 mehrere nebeneinander liegende Halter 17 angeordnet. In Fig. 3, die eine Ansicht dieser Anordnung zeigt, sind die einzelnen in der Reihe aufeinanderfolgenden Halter etwas voneinander distanziert, dies aus Gründen der Veranschaulichung. Bei der tatsächlichen konstruktiven Ausgestaltung der Erfindung liegen diese Halter eng beieinander bzw. sind die Abstreiflippen 20 so ausgestaltet, daß die in der Reihe aufeinanderfolgenden Abstreiflippen sich berühren. Diese Abstreiflippen sind an der Unterkante des Halters 17 mittels Schrauben 18 und einer Klemmleiste 19 festgehalten. Im jeweiligen Mittelbereich dieser Halter 17 sind hier paarweise Einstellschrauben 21 vorgesehen, die die Halter 17 mit Spiel durchsetzen und die mit ihrem einen Ende in eine am Holm 14 vorgesehene Gewindebuchse 22 eingeschraubt sind. Der Schaft dieser Einstellschraube 21 durchsetzt Schraubenfedern 23 und 24, wobei die eine Schraubenfeder 23 vor dem Halter 17 und die andere Schraubenfeder 24 hinter diesem Halter 17 liegt. Am Holm 14 ist ferner jeweils pro Halter 17 mindestens eine kleine Kolben-Zylinder-Einheit 25 festgelegt, und zwar der Abstreiflippe 20 benachbart, wobei der Kolben 26 dieser Kolben-Zylinder-Einheit 25 gegen die Rückseite des Halters 17 gerichtet ist, also gegen jene Seite des Halters 17, die dem Holm 14 unmittelbar benachbart liegt. Über die Länge des Holmes 14 sind - wie schon oben erwähnt - mehrere solcher Halter 17 vorgesehen, so daß sich eine zwar durchlaufende, aber unterbrochene Abstreiflippe bildet.

Durch Verdrehen der Einstellschraube 21 wird die Kraft eingestellt, mit der die Abstreiflippe 20 an die Niederschlagsfläche 3 angedrückt wird. Fig. 2 veranschaulicht die Lage der Abstreiflippe 20, wenn der Abstreifer 4 entlang der Niederschlagsfläche 3 von oben nach unten gefahren wird, um das sich niedergeschlagene Sprüh- oder Spritzmaterial abzustreifen. Die Abstreiflippe schiebt dabei das überschüssige Material vor sich her und der Abstreifer 4 wird so weit nach unten bewegt, bis die Abstreiflippe die elastisch verformbare, gegenüber der Niederschlagsfläche 3 vorstehende Abstreifleiste 8 an der Unterkante der Niederschlagsfläche 3 überfahren hat. Das dabei abgestreifte überschüssige Material fällt in die Auffangwanne 6, von wo es in üblicher Weise der Weiterverwendung zugeleitet wird. Ist die Abstreifleiste 8 so gelagert, daß sie gegenüber der Niederschlagsfläche 3 zurückversetzt werden kann, so wird durch eine geeignete Programmsteuerung bewirkt, daß beim Niederfahren der Abstreiflippe 20 die Abstreifleiste zurückgestellt wird, so daß das überschüssige Material, das sich in der Niederschlagsfläche 3 befindet, leichter nach unten abrinnen oder abfallen kann. Bevor die Abstreiflippe 20 wieder in ihre obere Ausgangsstellung zurückfährt, wird durch die erwähnte Programmsteuerung die Abstreifleiste vorgestellt, so daß sie die Rückseite der Abstreiflippe 20 bei deren Hochfahren reinigt. Die Elastizität der Abstreifleiste 8 kann in einem weiten Bereich liegen, sie kann relativ leicht verformbar oder auch relativ steif sein.

Dann wird der Abstreifer 4 angehalten und nun die Kolben-Zylinder-Einheit 25 beaufschlagt, so daß deren Kolben gegen den Halter 17 vorfährt und ihn gegen die Kraft der Feder 23 um die Achse 16 verschwenkt, so daß die Abstreiflippe 20 etwas angehoben wird. Der Schwenkwinkel ist nur gering, so daß die Abstreiflippe 20 bzw. deren Rückseite von der Abstreifleiste 20 tangiert wird, wenn nun der von der Niederschlagsfläche 3 abgehobene Abstreifer 4 in seine obere Ausgangslage zurückgefahren wird. Überschüssiges Material, das sich evtl. an der Rückseite der Abstreiflippe angesammelt hat, wird dabei mit Hilfe der ortsfesten Abstreifleiste 8 abgestreift. Hat der Abstreifer 4 seine obere Endlage erreicht (Fig. 1), so wird die Kolben-Zylinder-Einheit 25 entlastet und die Abstreiflippe 20 wird dann durch die Kraft der Feder 23 wieder an die Niederschlagsfläche 3 angedrückt. Der beschriebene Vorgang wird je nach Bedarf wiederholt. Die über die Zuluftkanäle zugeleitete Frischluft strömt von oben nach unten und kann, entsprechend gesteuert und gelenkt, das überschüssige Beschichtungsmaterial, das am Werkstück 13 vorbeiströmt, gezielt zur Niederschlagsfläche 3 lenken.

Der Abstreifer 4 kann, wenn die als Führungs- und Antriebselemente dienenden seitlich angeordneten Gewindespindeln synchron angetrieben werden, in horizontaler Lage nach unten bzw. nach oben verfahren werden. Es ist aber auch möglich, die Gewindespindeln mit unterschiedlichen Geschwindigkeiten anzutreiben oder aber die Antriebe zeitversetzt zuzuschalten. In diesem Fall stellt sich der Abstreifer zur Niederschlagsfläche 3 schräg. Durch die scharnierartige Verbindung zwischen den auf den Gewindestangen laufenden Muttern und den Enden des Holmes 14 ist diese Schrägstellung möglich.

In der Regel wird die Niederschlagsfläche 3 wandnah angeordnet sein, wie dies aus Fig. 1 ersichtlich ist. Damit die Niederschlagsfläche auch von hinten zugänglich ist, ist sie an der eingangs erwähnten Führungseinrichtung 2 horizontal verschiebbar gelagert, so daß sie von der Wand weggefahren werden kann und dann von hinten zugänglich ist.

Die Niederschlagsfläche 3 kann aus geeignetem Kunststoff gefertigt sein oder aus einer kunststoffbeschichteten Metallplatte bestehen. Um die Viskosität des Beschichtungsmaterials aufrechtzuerhalten, wird die Niederschlagsfläche 3 über die Sprüheinrichtung 7 mit Wasser besprüht. Eine zusätzliche bzw. andere Möglichkeit zur Befeuchtung der Niederschlagsfläche 3 besteht darin, in die Niederschlagsfläche 3 Rohre zu integrieren, die von einem kühlen Medium durchströmt werden. Die dadurch erzielbare Abkühlung der Niederschlagsfläche verursacht aufgrund der in der Regel vorhandenen Luftfeuchtigkeit eine Kondensation auf dieser Niederschlagsfläche 3.

Im gezeigten Ausführungsbeispiel nach Fig. 2 durchsetzt die Einstellschraube 21 Schraubenfedern 23 und 24. Diese Schraubenfedern oder zumindest eine davon können auch durch eine gummielastische Hülse ersetzt werden. Beim gezeigten Ausführungsbeispiel ist der Holm 14 durch ein Kastenprofil mit quadratischem Querschnitt gebildet. Für diesen Holm können auch andere Querschnittsformen verwendet werden.

Die Führungs- und Antriebseinrichtung für den Abstreifer 4 ist in den Zeichnungen nicht dargestellt, ihr konstruktiver Aufbau ergibt sich aber aus der vorstehenden Beschreibung. Durch den verschwenkbaren Halter für die Abstreiflippe 20 und durch die Längsunterteilung dieser Abstreiflippe (Fig. 3) wird eine optimale Reinigung der Niederschlagsfläche 3 erzielt.

### Legende zu den Hinweisziffern:

- 1: Raum
- 2: Führungseinrichtung
- 3: Niederschlagsfläche
- 4: Abstreifer
- 5: Pfeil
- 6: Auffangwanne
- 7: Sprüheinrichtung
- 8: Abstreifleiste
- 9: Zuluftkanal
- 10: Boden
- 11: Abluftkanal
- 12: Führungsschiene
- 13: Werkstück
- 14: Holm
- 15: Ausleger
- 16: Schwenkachse
- 17: Halter
- 18: Schraube
- 19: Klemmleiste
- 20: Abstreiflippe
- 21: Einstellschraube
- 22: Gewindebuchse
- 23: Schraubenfeder
- 24: Schraubenfeder
- 25: Kolben-Zylinder-Einheit
- 26: Kolben

## Patentansprüche

1. Vorrichtung für Anlagen zur Spritz- und Sprühbeschichtung von Gegenständen mit mindestens einer im wesentlichen aufrechten Niederschlagsfläche (3) für das an den Gegenständen vorbeitretende Spritz- oder Sprühmedium und mindestens einem über die Niederschlagsfläche (3) verfahrbaren Abstreifer zum Abstreifen des Niederschlages von der Niederschlagsfläche (3) und einer unterhalb der Niederschlagsfläche (3) angeordneten Auffangwanne (6), wobei der Abstreifer (4) einen sich quer über die Niederschlagsfläche erstreckenden Holm (14) aufweist mit mindestens einer Abstreiflippe (20) und dieser Holm (14) an seinen beiden Enden mit einer seitlich der Niederschlagsfläche (3) angeordneten Führungs- und/oder Antriebseinrichtung verbunden ist, dadurch gekennzeichnet, daß am Holm (14) mindestens ein um eine zur Längsachse des Holmes (14) parallele Schwenkachse (16) verschwenkbarer Halter (17) vorgesehen ist, an dessen unterem Rand die Abstreiflippe (20) form- und/oder kraftschlüssig gehalten ist.

2. Vorrichtung nach Anspruch 1, dadurch gekennzeichnet, daß der Halter (17) bzw. die Abstreiflippe (20) mittels einer elastischen Kraft an die Niederschlagsfläche (3) gedrückt ist.

3. Vorrichtung nach Anspruch 1 oder 2, dadurch gekennzeichnet, daß der Halter (17) in seinem zwischen Schwenkachse (16) und Abstreiflippe (20) liegenden Bereich von mindestens einer Einstellschraube (21) durchsetzt ist.

4. Vorrichtung nach Anspruch 3, dadurch gekennzeichnet, daß die Einstellschraube (21) mit ihrem einen Ende in eine am Holm (14) festgelegte Gewindebuchse (22) eingedreht ist und der Schaft der Einstellschraube (21) mindestens ein federelastisches Glied, beispielsweise eine Schraubenfeder (23, 24) oder eine elastische Buchse durchsetzt.

5. Vorrichtung nach Anspruch 4, dadurch gekennzeichnet, daß zu beiden Seiten des Halters (17) vom Schaft der Einstellschraube (21) durchsetzte federelastische Glieder, beispielsweise Schraubenfedern (23, 24) und/oder elastische Buchsen vorgesehen sind.

6. Vorrichtung nach Anspruch 1, dadurch gekennzeichnet, daß am Holm (14) mindestens eine mittels eines Druckmediums beaufschlagbare Kolben-Zylinder-Einheit (25) vorgesehen ist, mit welcher der Halter (17) gegenüber dem Holm (14) verschwenkbar ist.

7. Vorrichtung nach Anspruch 6, dadurch gekennzeichnet, daß die Kolben-Zylinder-Einheit (25) gegen die Rückseite des Halters (17), das ist die dem Holm (14) zugewandte Seite des Halters (17), gerichtet ist.

8. Vorrichtung nach einem der Ansprüche 1 bis 7, dadurch gekennzeichnet, daß entlang des Holmes (14) mehrere Halter (17) mit Abstreiflippen (20) nebeneinander liegend angeordnet sind. (Fig. 3)

9. Vorrichtung nach Anspruch 1 bis 8, dadurch gekennzeichnet, daß der Holm (14) endseitig über Muttern mit Gewindestangen als Führungs- und Antriebsvorrichtungen verbunden sind und diese Gewindestangen in der Ebene der Niederschlagsfläche (3) liegen und parallel zu deren Randkanten verlaufen.

10. Vorrichtung nach Anspruch 9, dadurch gekennzeichnet, daß jede der beiden Gewindestangen mit einer frei wählbaren Geschwindigkeit antreibbar ist und die Muttern mit den Enden des Holmes (14) über Scharniere verbunden sind, deren Achsen im wesentlichen rechtwinkelig zur Ebene der Niederschlagsfläche (3) stehen.
